# EUROPÄISCHE PATENTSCHRIFT

(11) **EP 2 466 573 B1**
(45) Veröffentlichungstag und Bekanntmachung des Hinweises auf die Patenterteilung: **02.04.2014**
(21) Anmeldenummer: 11193695.1
(22) Anmeldetag: 15.12.2011
(51) Int. Cl.: G09F 13/18, G09F 13/22, G09F 13/04

(54) **Leuchte**
Lamp
Eclairage

(30) Priorität: 16.12.2010 DE 102010063272
(43) Veröffentlichungstag der Anmeldung: 20.06.2012
(73) Patentinhaber: Zumtobel Lighting GmbH, 6850 Dornbirn (AT)
(72) Erfinder: Frick, Joachim, 6833 Klaus (AT)
(74) Vertreter: Thun, Clemens

(56) Entgegenhaltungen:
- DE-U1-202010 001 814
- GB-A- 2 450 683
- JP-A- 2002 023 671
- JP-A- 2005 276 491

## Beschreibung

Die Erfindung betrifft eine Leuchte mit einem Leuchtengehäuse, einem Leuchtelement, einer Lichtleitplatte und einem Lichtabgabeelement gemäß dem Oberbegriff in Anspruch 1.

Aus der DE 20 2006 014 352 U1 ist eine derartige Leuchte in Form einer Notleuchte zur Anzeige eines Fluchtwegs bekannt. Hierzu ist das Lichtabgabeelement mit einem entsprechenden Piktogranun versehen, das bei Betrieb der Leuchte dementsprechend hinterleuchtet erscheint. Bei dieser Leuchte bildet das Leuchtengehäuse einen Rahmen, der unter anderem zur Halterung des Lichtabgabeelements dient. Bei Betrachtung des Piktogramms ist der Rahmen als Begrenzung des Lichtabgabeelements zu sehen. Durch die Ausbildung des Rahmens sind die Gestaltungsmöglichkeiten der Leuchte mit Bezug auf das äußere Erscheinungsbild limitiert.

Aus der GB 2 450 683 A ist eine Leuchte mit einem Leuchtengehäuse und einem LED-Leuchtelement bekannt. Das LED-Leuchtelement strahlt Licht seitlich in eine Lichtleitplatte ein und über eine Flachseite der Lichtleitplatte wird das Licht wieder abgegeben. Außerdem weist die Leuchte einen Lampenschirm auf, über den das, aus der Lichtleitplatte ausgetretene Licht im weiteren Verlauf von der Leuchte nach außen abgegeben wird. Der Lampenschirm ist über eine Rastverbindung mit dem Leuchtengehäuse verbunden.

Aus der JP 2002-023671 A ist eine Hinweisleuchte mit einem Leuchtengehäuse und einer Lichtabgabescheibe bekannt. Die Lichtabgabescheibe ist über Haken mit dem Leuchtengehäuse verbunden.

Weitere Lichtabgabeanordnungen sind aus den Schriften DE 20 2010 001 814 U1 und JP 2005-276491 A bekannt.

Der Erfindung liegt die Aufgabe zugrunde, eine entsprechende verbesserte Leuchte anzugeben; insbesondere soll eine entsprechende Leuchte mit verbesserten Gestaltungsmöglichkeiten angegeben werden.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine Leuchte vorgesehen, die ein Leuchtengehäuse, ein Leuchtelement und eine Lichtleitplatte mit einer Schmalseite und einer Flachseite aufweist, wobei das Leuchtelement und die Lichtleitplatte derart gestaltet und in dem Leuchtengehäuse angeordnet sind, dass ein von dem Leuchtelement abgestrahltes Licht in die Lichtleitplatte über deren Schmalseite eintritt und aus der Lichtleitplatte über deren Flachseite austritt; weiterhin weist die Leuchte ein Lichtabgabeelement mit einer Lichtabgabefläche auf, durch die eine Flächennormale festgelegt ist, wobei das Lichtabgabeelement derart gestaltet und angeordnet ist, dass das aus der Flachseite der Lichtleitplatte austretende Licht die Leuchte in Richtung der Flächennormalen über die Lichtabgabefläche des Lichtabgabeelements verlässt. Das Lichtabgabeelement weist ein Rastelement für eine Rastverbindung mit dem Leuchtengehäuse auf, wobei, in einer Projektion längs der Flächennormalen betrachtet, das Rastelement vollständig innerhalb des von der Lichtabgabefläche umschriebenen Bereichs angeordnet ist.

Durch die derart ausgebildete Rastverbindung lässt sich das Lichtabgabeelement an dem Leuchtengehäuse haltern, ohne dass hierfür ein Rahmenelement um die Lichtabgabefläche herum erforderlich wäre. Dabei lässt sich das Lichtabgabeelement aufgrund der Rastverbindung besonders einfach mit dem Leuchtengehäuse verbinden.

Vorzugsweise weist das Lichtabgabeelement eine, der Lichtabgabefläche gegenüberliegende, Innenfläche auf, wobei das Rastelement von der Innenfläche abstehend angeordnet ist. Auf diese Weise wird eine besonders kompakte Anordnung ermöglicht. Vorzugsweise ist dabei das Rastelement in einem Abstand von einer seitlichen Begrenzung der Innenfläche angeordnet.

Vorzugsweise besteht zwischen der Lichtleitplatte und der Innenfläche des Lichtabgabeelements ein weiterer Abstand; dieser weitere Abstand beträgt vorteilhaft zwischen 1 mm und 20 mm, besonders bevorzugt zwischen 3 mm und 10 mm. Hierdurch lässt sich - in der Projektion längs der Flächennormalen betrachtet - die Schmalseite der Lichtleitplatte mit Bezug auf die Lichtabgabefläche derart nach innen versetzt anordnen, dass auch das Leuchtelement nicht über den von der Lichtabgabefläche umschriebenen Bereich hinausragt. Hierdurch wird eine besonders kompakte Ausführung der Leuchte weitergehend unterstützt.

Erfindungsgemäß weist die Leuchte außerdem ein Reflektorelement auf, das, die Lichtleitplatte umfassend, an dem Lichtabgabeelement angeordnet ist. Hierdurch wird eine besonders effektive Nutzung eines von dem Leuchtelement abgestrahlten Lichts unterstützt. Außerdem kann durch das Reflektorelement das Licht besonders gleichmäßig auf die Innenfläche des Lichtabgabeelements gelenkt werden, wodurch im Weiteren eine besonders gleichmäßige Ausleuchtung der Lichtabgabefläche ermöglicht ist.

Vorteilhaft, insbesondere mit Bezug auf eine einfache Montage der Leuchte, ist dabei das Reflektorelement über eine zweite Rastverbindung an dem Lichtabgabeelement gehaltert. Hierzu weist das Lichtabgabeelement zweckmäßig ein zweites Rastelement auf, das Teil der zweiten Rastverbindung ist. Vorzugsweise weist hierzu weiterhin das Reflektorelement eine Ausnehmung auf, durch die hindurch sich das zweite Rastelement erstreckt. Durch diese Ausgestaltung lässt sich gegebenenfalls eine, in lichttechnischer Hinsicht einschränkende Wirkung der zweiten Rastverbindung reduzieren.

Für eine gute Abdichtung der Leuchte gegenüber dem Außenraum weist die Leuchte weiterhin vorteilhaft ein Dichtungselement auf, das dichtend zwischen dem Lichtabgabeelement und dem Leuchtengehäuse angeordnet ist. Wenn das Reflektorelement an dem Lichtabgabeelement gehaltert ist, lässt sich eine Versteifung des Lichtabgabeelements erzielen, die sich vorteilhaft auf die Wirkung des Dichtungselements auswirkt.

Vorteilhaft weist das Reflektorelement eine Durchgangsöffnung oder eine Einbuchtung auf, wobei das Rastelement sich durch die Durchgangsöffnung bzw. durch die Einbuchtung hindurch erstreckend angeordnet ist. Durch diese Ausgestaltung lässt sich das Reflektorelement derart ausbilden, dass es sich zumindest im Wesentlichen in umlaufender Weise bis zum äußeren Randbereich der Innenfläche des Lichtabgabeelements hin erstreckt, wodurch Licht besonders effektiv auch zu diesem Randbereich hin geleitet werden kann. Auf diese Weise lässt sich erzielen, dass auch der Randbereich der Lichtabgabefläche besonders gut ausgeleuchtet erscheint.

Vorzugsweise weist das Reflektorelement eine Lichtdurchlassöffnung auf, die derart angeordnet ist, dass das von dem Leuchtelement abgestrahlte Licht durch die Lichtdurchlassöffnung hindurchtritt, bevor es in die Lichtleitplatte über deren Schmalseite eintritt. Hierdurch wird die Effizienz der Leuchte weitergehend gesteigert.

Wenn das Reflektorelement einen sich zwischen der Lichtleitplatte und dem Lichtabgabeelement erstreckenden Flächenbereich aufweist, der in Richtung auf das Lichtabgabeelement zu divergierend geformt ausgebildet ist, lässt sich durch das Reflektorelement besonders effektiv Licht in den Randbereich der Innenfläche des Lichtabgabeelements lenken und damit eine besonders gute Ausleuchtung des Randbereichs der Lichtabgabefläche fördern.

Vorzugsweise mit Bezug auf eine besonders einfache Montage der Leuchte und eine sichere Anordnung der Lichtleitplatte ist Letztere über eine weitere Rastverbindung mit dem Reflektorelement verbunden. Auch ein Austausch des Lichtleitelements ist hierdurch erleichtert.

Vorteilhaft mit Bezug auf eine besonders effektive Nutzung eines von dem Lichtabgabeelement abgestrahlten Lichts weist die Lichtleitplatte weiterhin eine weitere Flachseite auf, die der zuerst genannten Flachseite gegenüberliegend angeordnet ist, wobei das Reflektorelement derart angeordnet ist, dass es unmittelbar und dabei vorzugsweise flächig an die weitere Flachseite grenzt.

Das Lichtabgabeelement besteht vorzugsweise aus Kunststoff und ist vorteilhaft als Spritzgussteil ausgebildet.

Die Erfindung wird im Folgenden anhand eines Ausführungsbeispiels und mit Bezug auf die Zeichnungen näher erläutert. Es zeigen:
- Fig. 1: eine perspektivische Skizze einer Leuchte gemäß dem Ausführungsbeispiel bei abgenommenem Lichtabgabeelement,
- Fig. 2: eine perspektivische Skizze auf das abgenommene Lichtabgabeelement aus einem anderen Blickwinkel, mit daran angeordneten Bauteilen Reflektorelement, Lichtleitplatte und Dichtungselement,
- Fig. 3: einen Querschnitt durch die Baueinheit Lichtabgabeelement, Reflektorelement, Lichtleitplatte und Dichtungselement,
- Fig. 4: eine Explosionsdarstellung der Baueinheit und
- Fig. 5: eine der Fig. 1 entsprechende Darstellung einer Variante der Leuchte in Form einer Einbauleuchte.

In Fig. 1 ist eine perspektivische Skizze einer Leuchte gemäß dem Ausführungsbeispiel gezeigt. Die Leuchte weist ein Leuchtengehäuse 2 und ein zumindest teilweise lichtdurchlässiges Lichtabgabeelement 8 auf, das vorzugsweise aus Kunststoff besteht und beispielsweise als Spritzgussteil ausgebildet ist. In Fig. 1 sind diese beiden Bauteile getrennt voneinander dargestellt, um einen Blick in das Leuchtengehäuse 2 darzustellen. Im für den Betrieb vorgesehenen Zustand ist jedoch das Lichtabgabeelement 8 mit dem Leuchtengehäuse 2 verbunden, wie durch die beiden langen Pfeile in Fig. 1 angedeutet.

Das Leuchtengehäuse 2 kann insbesondere wannenförmig, beispielsweise quader- oder kastenförmig, gestaltet sein, so dass hierdurch ein Innenbereich I der Leuchte festgelegt ist. Weiterhin kann durch das Leuchtengehäuse 2 eine Lichtaustrittsöffnung 22 festgelegt sein, wobei das Lichtabgabeelement 8 dafür vorgesehen ist, derart mit dem Leuchtengehäuse 2 verbunden zu werden, dass es im für den Betrieb vorgesehenen Zustand der Leuchte die Lichtaustrittsöffnung 22 abdeckt.

Weiterhin weist die Leuchte ein Leuchtelement 4 auf, das beispielsweise eine Platine umfasst, auf der eine LED 42 angeordnet ist und vorzugsweise außerdem mehrere weitere LEDs 42' angeordnet sind. Insbesondere kann das Leuchtelement 4, wie in Fig. 1 gezeigt, beispielsweise zwischen drei und zehn LEDs 42, 42' aufweisen, die längs einer Geraden angeordnet sind. Wie weiterhin beispielhaft gezeigt, kann dabei die Gerade parallel zu einem Randbereich der Lichtaustrittsöffnung 22 verlaufend orientiert sein. Das Leuchtelement 4 kann weiterhin insbesondere in dem Innenbereich I der Leuchte angeordnet sein.

In Fig. 2 ist eine perspektivische Skizze auf das von dem Leuchtengehäuse 2 abgenommene Lichtabgabeelement 8 aus einem anderen Blickwinkel gezeigt und in Fig. 3 ein entsprechender Querschnitt.

Wie aus Fig. 3 exemplarisch ersichtlich, weist die Leuchte weiterhin eine Lichtleitplatte 6 mit einer Schmalseite 62 und einer Flachseite 64 auf. Mit "Flachseite" sei dabei eine der beiden durch die Plattenform gegebenen, planen und zueinander parallelen, großen Oberflächenbereiche bezeichnet, mit "Schmalseite" ein Oberflächenbereich der die beiden großen Oberflächenbereiche seitlich verbindet, also sozusagen ein seitlicher Kantenbereich der Platte.

Wie weiterhin aus Fig. 3 exemplarisch ersichtlich, weist das Lichtabgabeelement 8 eine Lichtabgabefläche 84 auf, durch die eine Flächennormale N festgelegt ist. Insbesondere kann es sich bei der Lichtabgabefläche 84 um einen zumindest in erster Näherung planen Oberflächenbereich des Lichtabgabeelements 8 handeln.

Schematisch punktiert ist in Fig. 3 weiterhin angedeutet, an welcher Position sich das Leuchtelement 4 bzw. die LED 42 relativ zu der Lichtleitplatte 6 in etwa befindet, wenn die Leuchte sich in dem für den Betrieb vorgesehenen Zustand befindet. Die Lichtleitplatte 6 ist derart gestaltet und in dem Leuchtengehäuse 2 angeordnet, dass ein von dem Leuchtelement 4 abgestrahltes Licht in die Lichtleitplatte 6 über deren Schmalseite 62 eintritt und aus der Lichtleitplatte 6 über deren Flachseite 64 austritt. Hierzu kann die Lichtleitplatte 6 insbesondere mit Strukturen versehen sein, über welche das Licht in Richtung auf das Lichtabgabeelement 8 ausgekoppelt wird.

Außerdem ist die Anordnung derart, dass dieses Licht in seinem weiteren Verlauf die Leuchte in Richtung der Flächennormalen N über die Lichtabgabefläche 84 des Lichtabgabeelements 8 verlässt. Die Lichtabgabefläche 84 kann ein Piktogramm umfassen oder aus einem solchen bestehen, so dass dieses Piktogramm dementsprechend bei aktiviertem Leuchtelement 4 von dem Licht durchsetzt wird.

Wie in Fig. 1 schematisch angedeutet, ergibt sich bei Betrachtung der Leuchte in einer Projektion längs der Flächennormalen N, ein von der Lichtabgabefläche 84 umschriebener Bereich B. Der Bereich B entspricht also der projizierten Lichtabgabefläche 84. Vorzugsweise ist dabei das Leuchtengehäuse 2 derart geformt, dass es, in dieser Projektion betrachtet, vollständig innerhalb dieses Bereichs B liegt. Weiterhin vorzugsweise ist die Lichtleitplatte 6 derart geformt, dass sie vollständig innerhalb des Bereichs B liegt, also so betrachtet "kleiner" ist als das Lichtabgabeelement 8.

Das Lichtabgabeelement 8 weist weiterhin ein, in den Figuren 2 und 3 bezeichnetes, Rastelement 86 für eine Rastverbindung *R1* mit dem Leuchtengehäuse 2 auf. Dabei ist, in der Projektion längs der Flächennormalen *N* betrachtet, das Rastelement 86 vollständig innerhalb des von der Lichtabgabefläche 84 umschriebenen Bereichs *B* angeordnet. Somit kann zur Verbindung des Lichtabgabeelements 8 mit dem Leuchtengehäuse 2 das Rastelement 86 durch die Lichtaustrittsöffnung 22 hindurch in den Innenbereich *I* der Leuchte eingebracht werden und dort zur Herstellung der Rastverbindung *R1* mit einem entsprechenden Gegenrastelement 24, in Eingriff gebracht werden. Durch die beschriebene Rastverbindung *R1* lässt sich insbesondere eine Halterung des Lichtabgabeelements 8 an dem Leuchtengehäuse 2 bewirken, ohne dass um die Lichtabgabefläche 84 herum ein Rahmenelement vorgesehen werden muss. Auf diese Weise sind insbesondere die Gestaltungsmöglichkeiten der Leuchte mit Bezug auf deren äußeres Erscheinungsbild verbessert.

Wie in Fig. 3 exemplarisch gezeigt, kann das Lichtabgabeelement 8 weiterhin eine, der Lichtabgabefläche 84 gegenüberliegende, Innenfläche 81 aufweisen, wobei das Rastelement 86 von der Innenfläche 81 abstehend angeordnet ist. Auf diese Weise lässt sich die Anordnung insgesamt besonders kompakt gestalten. Das Rastelement 86 ist bei dieser Ausbildung dementsprechend vollständig in dem Innenbereich *I* der Leuchte angeordnet. Dabei ist vorzugsweise das Rastelement 86 - wie in Fig. 2 angedeutet - in einem Abstand a von einer seitlichen Begrenzung 83 der Innenfläche 81 an Letzterer angeordnet.

Die Innenfläche 81 kann zumindest in erster Näherung plan gestaltet sein; vorzugsweise ist sie mit einer Struktur versehen, die einer weitergehenden Streuung, Vergleichmäßigung bzw. lichttechnischen Optimierung dient.

Vorzugsweise besteht zwischen der Lichtleitplatte 6 und der Innenfläche 81 des Lichtabgabeelements 8 ein - in Fig. 3 bezeichneter - weiterer Abstand *a2*; dieser weitere Abstand *a2* beträgt vorteilhaft zwischen 1 mm und 20 mm, besonders bevorzugt zwischen 3 mm und 10 mm, beispielsweise zwischen 6 mm und 7 mm. Wie sich aus Fig. 3 ergibt, lässt sich hierdurch erzielen, dass die Schmalseite 62 der Lichtleitplatte 6, in der Projektion parallel zu der Flächennormalen *N* betrachtet, innerhalb des Bereichs *B* angeordnet ist, der von der Lichtabgabefläche 84 umschrieben ist. Auf diese Weise trägt das Leuchtelement 4 sozusagen seitlich nicht auf, sondern findet "hinter" dem Lichtabgabeelement 8 Platz. Hierdurch lässt sich die Leuchte besonders kompakt gestalten. Durch den weiteren Abstand *a2* lässt sich zudem eine besonders gleichmäßige Beleuchtung der Innenfläche 81 des Lichtabgabeelements 8 und damit auch der Lichtabgabefläche 84 bewirken.

Erfindungsgemäß weist die Leuchte außerdem ein Reflektorelement 10 auf, das die Lichtleitplatte 6 umfassend an dem Lichtabgabeelement 8 angeordnet ist. Durch das Reflektorelement 10 wird eine besonders effektive Nutzung eines von dem Leuchtelement 4 abgestrahlten Lichts unterstützt. Außerdem kann durch das Reflektorelement 10 das Licht besonders gleichmäßig auf die Innenfläche 81 des Lichtabgabeelements 8 gelenkt werden, wodurch im Weiteren eine besonders gleichmäßige Ausleuchtung der Lichtabgabefläche 84 ermöglicht ist.

Vorzugsweise erstreckt sich das Reflektorelement 10 - wie aus einer Zusammenschau der Figuren 2 und 3 andeutungsweise hervorgeht - derart in einem Bereich zwischen dem Leuchtelement 4 und der Innenfläche 81 des Lichtabgabeelements 8 angeordnet, dass kein Licht von dem Leuchtelement 4 auf direktem Wege die Innenfläche 81 erreichen kann. Das Leuchtelement 4 bzw. dessen lichtabgebende Oberflächenbereiche sind also sozusagen bei Betrachtung der Lichtabgabefläche 84 durch das Reflektorelement 10 abgeschattet.

Vorzugsweise ist das Reflektorelement 10 über eine zweite Rastverbindung *R2* an dem Lichtabgabeelement 8 gehaltert. Hierzu weist das Lichtabgabeelement 8 zweckmäßig ein zweites Rastelement 88 auf, das Teil der zweiten Rastverbindung *R2* ist, wobei das zweite Rastelement 88 vorteilhaft - wie das zuerst genannte Rastelement 86 - von der Innenfläche 81 des Lichtabgabeelements 8 abstehend und dabei insbesondere beabstandet von dessen seitlicher Begrenzung 83 angeordnet ist. Vorzugsweise weist hierzu weiterhin das Reflektorelement 10 eine, in Fig. 2 exemplarisch bezeichnete, Ausnehmung 104 auf, durch die hindurch sich das zweite Rastelement 88 erstreckt. Hierdurch lässt sich eine zuverlässige Halterung des Reflektorelements 10 an dem Lichtabgabeelement 8 bewirken, wobei eine gleichmäßige Ausleuchtung der Innenfläche 81 des Lichtabgabeelements 8 durch die zweite Rastverbindung *R*2 allenfalls marginal beeinträchtigt ist.

Zur effektiven Abdichtung der Leuchte gegenüber dem Außenraum kann ein Dichtungselement 14 vorgesehen sein, das dichtend zwischen dem Lichtabgabeelement 8 und dem Leuchtengehäuse 2, insbesondere ringförmig geschlossen, angeordnet ist. Durch die beschriebene Halterung des Reflektorelements 10 an dem Lichtabgabeelement 8 lässt sich eine Versteifung des Lichtabgabeelements 8 erzielen, die sich vorteilhaft auf die abdichtende Wirkung des Dichtungselements 14 8 auswirkt. Insbesondere kann zur Lagefixierung des Reflektorelements 10 an dem Lichtabgabeelement 8 auf der Innenfläche 81 eine randseitig umlaufende Nut 85 vorgesehen sein, in die das Reflektorelement 10 - vorzugsweise geschlossen ringförmig - eingreifend angeordnet ist, so dass hierdurch die Versteifung des Lichtabgabeelements 8 verbessert ist.

Vorteilhaft weist das Reflektorelement 10 weiterhin eine, in Fig. 2 exemplarisch bezeichnete, Durchgangsöffnung 102 oder alternativ eine (in den Figuren nicht gezeigte) Einbuchtung auf, wobei das Rastelement 86 für die zuerst genannte Rastverbindung *R1* zwischen dem Lichtabgabeelement 8 und dem Leuchtengehäuse 2 sich durch die Durchgangsöffnung 102 bzw. durch die Einbuchtung hindurch erstreckend angeordnet ist. Durch diese Ausgestaltung lässt sich das Reflektorelement 10 derart ausbilden, dass es sich im Wesentlichen bis zum äußeren Randbereich der Innenfläche 81 hin erstreckt, wodurch Licht besonders effektiv auch zu diesem Randbereich hin geleitet werden kann. Auf diese Weise lässt sich erzielen, dass auch der Randbereich der Lichtabgabefläche 84 besonders gut ausgeleuchtet erscheint. Die Ausbildung in Form der Durchgangsöffnung 102 ist insoweit vorteilhafter als die Ausbildung in Form der Einbuchtung, als im Fall der Durchgangsöffnung 102 das Reflektorelement 10 ringförmig geschlossen in die Nut 85 eingreifend ausgebildet sein kann, wodurch insbesondere die genannte Versteifung des Lichtabgabeelements 8 besser unterstützt ist.

Das Reflektorelement 10 weist vorteilhaft eine Lichtdurchlassöffnung 106 auf, die derart angeordnet ist, dass das von dem Leuchtelement 4 bzw. von der Leuchtdiode 42 abgestrahlte Licht durch die Lichtdurchlassöffnung 106 hindurchtritt, bevor es in die Lichtleitplatte 6 über deren Schmalseite 62 eintritt. Hierdurch lässt sich - im Vergleich zu einer entsprechenden Ausnehmung - die lichttechnisch wirksame Fläche des Reflektorelements 10 besonders groß gestalten, so dass insgesamt die Wirkung des Reflektorelements 10 verbessert ist.

Eine besonders gute Lichtlenkung zu dem Randbereich der Innenfläche 81 des Lichtabgabeelements 8 lässt sich erzielen, wenn das Reflektorelement 10 einen Flächenbereich 108 aufweist, der sich zwischen der Lichtleitplatte 6 und dem Lichtabgabeelement 8 erstreckt und der, in Richtung auf das Lichtabgabeelement 8 zu, divergierend geformt ist. Vorzugsweise ist der Flächenbereich 108 ringförmig geschlossen ausgebildet, so dass das Reflektorelement 10 gleichsam eine umlaufende "Fase" aufweist bzw. eine Trichterform. Wie in Fig. 3 exemplarisch gezeigt, kann die Ausgestaltung derart sein, dass der Flächenbereich 108 unmittelbar in die Nut 85 eingreift. Vorzugsweise ist der Flächenbereich 108 derart ausgestaltet, dass er sich, in der Projektion parallel zu der Flächennormalen *N* betrachtet, ausschließlich oder zumindest zu mehr als 90%, außerhalb der Projektion der Flachseite 64 der Lichtleitplatte 6 erstreckt.

Die Ausgestaltung ist dabei weiterhin vorteilhaft derart, dass sich die gedachte Fortsetzung bzw. Verlängerung des Flächenbereichs 108 in etwa die seitliche Begrenzung der Lichtabgabefläche 84 durchsetzt, beispielsweise maximal um eine kleine Strecke s von Letzterer abweicht, wobei die kleine Strecke *s* vorzugsweise kleiner ist als eine Stärke *d,* besonders bevorzugt kleiner als die Hälfte der Stärke *d* des Lichtabgabeelements 8 zwischen der Lichtabgabefläche 84 und der Innenfläche 81.

Zur Verbindung zwischen der Lichtleitplatte 6 und dem Reflektorelement 10 ist weiterhin vorzugsweise eine weitere Rastverbindung *R3* vorgesehen. Hierzu kann die Lichtleitplatte 6 einen vorstehenden Zapfen 68 aufweisen, der - wie in Fig. 2 gezeigt - in eine entsprechende Aufnahmeöffnung im Reflektorelement 10 eingreift. Hierdurch lässt sich auch sicherstellen, dass zwischen der Lichtleitplatte 6 und der Innenfläche 81 des Lichtabgabeelements 8 der weitere Abstand *a*2 eingehalten ist. Vorzugsweise ist die weitere Rastverbindung *R*3 derart gestaltet, dass die Lichtleitplatte 6 ohne Zuhilfenahme eines Werkzeugs an dem Reflektorelement 10 wie vorgesehen angeordnet werden kann.

Die Lichtleitplatte 6 kann eine weitere Flachseite 66 aufweisen, die der zuerst genannten Flachseite 64 gegenüberliegend angeordnet ist, wobei das Reflektorelement 10 derart angeordnet ist, dass es unmittelbar und dabei vorzugsweise flächig an die weitere Flachseite 66 grenzt. Außerdem kann das Reflektorelement 10 derart geformt sein, dass es auch die Schmalseite 62 und/oder sämtliche weiteren Schmalseiten der Lichtleitplatte 6 flächig berührt, so dass sich das Reflektorelement 10 sozusagen dementsprechend an die Lichtleitplatte 6 anschmiegt. Dies ist mit Bezug auf die Effizienz der Leuchte vorteilhaft.

In Fig. 4 ist eine Explosionsdarstellung von Lichtabgabeelement 8, Reflektorelement 10 und Lichtleitplatte 8 gezeigt. Außerdem ist beispielhaft ein Piktogramm gezeigt, mit dem das Lichtabgabeelement 8 versehen werden kann, so dass hierdurch, zumindest teilweise, die Lichtabgabefläche 84 gebildet ist. Ferner ist auch das Dichtungselement 14 eingezeichnet.

Die in Fig. 4 gezeigten Bauteile der Leuchte lassen sich über die beschriebenen Rastverbindungen *R2* und *R3* sowie gegebenenfalls über eine Klebeverbindung zur Halterung des Dichtungselements 14 an dem Lichtabgabeelement 8 zu einer Baueinheit zusammensetzen, die - wie durch die beiden langen Pfeile in Fig. 1 angedeutet - in einem Montageschritt als Ganzes mit dem Leuchtengehäuse 2 über die zuerst genannte Rastverbindung *R1* verbunden werden kann, so dass sie allein hierdurch als Ganzes an dem Leuchtengehäuse 2 gehaltert ist.

Wie in den Figuren beispielhaft gezeigt, kann die erste Rastverbindung *R1* außerdem ein wenigstens ein weiteres Rastelement 86' aufweisen, sowie wenigstens ein weiteres entsprechendes Gegenrastelement, wobei diese wenigstens beiden Elemente analog zu den zuerst genannten entsprechenden Elementen 86, 24 ausgebildet sind.

Die zweite Rastverbindung *R2* zur Halterung des Reflektorelements 10 an dem Lichtabgabeelement 8 kann wenigstens ein weiteres zweites Rastelement 88' sowie wenigstens eine entsprechende weitere Ausnehmungen 104' in dem Reflektorelement 10 aufweisen, die jeweils analog zu dem zuerst genannten zweiten Reflektorelement 88 und der Ausnehmung 104 ausgebildet sind. Dies trägt auch zur weitergehenden Versteifung des Lichtabgabeelements 8 bei.

Weiterhin können ein oder mehrere weitere Lichtdurchlassöffnungen 106' in dem Reflektorelemnet 10 für jede der weiteren LEDs 42' ausgebildet sein, so dass insbesondere für jede der LEDs 42, 42' eine entsprechende Lichtdurchlassöffnung 106, 106' vorgesehen ist. Entsprechend kann auch die weitere Rastverbindung *R3* zwischen der Lichtleitplatte 6 und dem Reflektorelement 10 mehrere Zapfen 68' und mehrere zugehörige Aufnahmeöffnungen umfassen, wodurch die Halterung der Lichtleitplatte 6 an dem Reflektorelement 10 weitergehend verbessert sein kann.

Die soweit beschriebene Leuchte eignet sich als Anbauleuchte. In Fig. 5 ist eine Variante der Leuchte gezeigt, die als Einbauleuchte ausgebildet ist.

## Patentansprüche

1. Leuchte, aufweisend
- ein Leuchtengehäuse (2),
- ein Leuchtelement (4),
- eine Lichtleitplatte (6) mit einer Schmalseite (62) und einer Flachseite (64), wobei das Leuchtelement (4) und die Lichtleitplatte (6) derart gestaltet und in dem Leuchtengehäuse (2) angeordnet sind, dass ein von dem Leuchtelement (4) abgestrahltes Licht in die Lichtleitplatte (6) über deren Schmalseite (62) eintritt und aus der Lichtleitplatte (6) über deren Flachseite (64) austritt, sowie
- ein Lichtabgabeelement (8) mit einer Lichtabgabefläche (84), durch die eine Flächennormale (*N*) festgelegt ist, wobei das Lichtabgabeelement (8) derart gestaltet und angeordnet ist, dass das aus der Flachseite (64) der Lichtleitplatte (6) austretende Licht die Leuchte in Richtung der Flächennormalen (N) über die Lichtabgabefläche (84) des Lichtabgabeelements (8) verlässt,
wobei das Lichtabgabeelement (8) ein Rastelement (86) für eine Rastverbindung (*R1*) mit dem Leuchtengehäuse (2) aufweist, wobei, in einer Projektion längs der Flächennormalen (*N*) betrachtet, das Rastelement (86) vollständig innerhalb des von der Lichtabgabefläche (84) umschriebenen Bereichs (B) angeordnet ist,
**dadurch gekennzeichnet,**
**dass** die Leuchte weiterhin ein Reflektorelement (10) aufweist, das die Lichtleitplatte (6) umfassend an dem Lichtabgabeelement (8) angeordnet ist.

2. Leuchte nach Anspruch 1,
bei der das Lichtabgabeelement (8) eine, der Lichtabgabefläche (84) gegenüberliegende, Innenfläche (81) aufweist, wobei das Rastelement (86) von der Innenfläche (81) abstehend angeordnet ist, vorzugsweise in einem Abstand (a) von einer seitlichen Begrenzung (83) der Innenfläche (81).

3. Leuchte nach Anspruch 2,
bei der zwischen der Lichtleitplatte (6) und der Innenfläche (81) des Lichtabgabeelements (8) ein weiterer Abstand (*a*2) besteht, der vorzugsweise zwischen 1 mm und 20 mm, besonders bevorzugt zwischen 3 mm und 10 mm beträgt.

4. Leuchte nach einem der vorhergehenden Ansprüche,
bei der das Reflektorelement (10) über eine zweite Rastverbindung (R2) an dem Lichtabgabeelement (8) gehaltert ist.

5. Leuchte nach Anspruch 4,
bei der das Lichtabgabeelement (8) ein zweites Rastelement (88) aufweist, das Teil der zweiten Rastverbindung (R2) ist, wobei vorzugsweise das Reflektorelement (10) eine Ausnehmung (104) aufweist, durch die hindurch sich das zweite Rastelement (88) erstreckt.

6. Leuchte nach einem der vorhergehenden Ansprüche,
weiterhin aufweisend
- ein Dichtungselement (14), das dichtend zwischen dem Lichtabgabeelement (8) und dem Leuchtengehäuse (2) angeordnet ist.

7. Leuchte nach einem der vorhergehenden Ansprüche,
bei der das Reflektorelement (10) eine Durchgangsöffnung (102) oder eine Einbuchtung aufweist, wobei das Rastelement (86) sich durch die Durchgangsöffnung (102) bzw. durch die Einbuchtung hindurch erstreckend angeordnet ist.

8. Leuchte nach einem der vorhergehenden Ansprüche,
bei der das Reflektorelement (10) eine Lichtdurchlassöffnung (106) aufweist, die derart angeordnet ist, dass das von dem Leuchtelement (4) abgestrahlte Licht durch die Lichtdurchlassöffnung (106) hindurchtritt, bevor es in die Lichtleitplatte (6) über deren Schmalseite (62) eintritt.

9. Leuchte nach einem der vorhergehenden Ansprüche,
bei der das Reflektorelement (10) einen sich zwischen der Lichtleitplatte (6) und dem Lichtabgabeelement (8) erstreckenden Flächenbereich (108) aufweist, der in Richtung auf das Lichtabgabeelement (8) zu divergierend geformt ausgebildet ist.

10. Leuchte nach einem der vorhergehenden Ansprüche,
bei der die Lichtleitplatte (6) über eine weitere Rastverbindung (R3) mit dem Reflektorelement (10) verbunden ist.

11. Leuchte nach einem der vorhergehenden Ansprüche,
bei der die Lichtleitplatte (6) eine weitere Flachseite (66) aufweist, die der zuerst genannten Flachseite (64) gegenüberliegend angeordnet ist, wobei das Reflektorelement (10) derart angeordnet ist, dass es unmittelbar und dabei vorzugsweise flächig an die weitere Flachseite (66) grenzt.

12. Leuchte nach einem der vorhergehenden Ansprüche,
bei der das Lichtabgabeelement (8) aus Kunststoff besteht und vorzugsweise als Spritzgussteil ausgebildet ist.

## Claims

1. A luminaire having
- a luminaire housing (2),
- a luminous element (4),
- a light-guiding plate (6) having a narrow side (62) and a flat side (64), wherein the luminous element (4) and the light-guiding plate (6) are configured and arranged in the luminaire housing (2) in such a way that a light radiated from the luminous element (4) enters the light-guiding plate (6) by way of its narrow side (62) and exits the light-guiding plate (6) by way of its flat side (64), and
- a light-emitting element (8) with a light-emitting surface (84) from which a surface normal (N) is defined, wherein the light-emitting element (8) is configured and arranged in such a way that the light exiting from the flat side (64) of the light-guiding plate (6) leaves the luminaire in the direction of the surface normal (N) by way of the light-emitting surface (84) of the light-emitting element (8), wherein the light-emitting element (8) has a latching element (86) for a latching connection (*R1*) with the luminaire housing (2), wherein, viewed in a projection along the surface normal (N), the latching element (86) is arranged completely within the region (B) circumscribed by the light-emitting surface (84),
**characterised in that**
the luminaire also has a reflector element (10) which, embracing the light-guiding plate (6), is arranged on the light-emitting element (8).

2. A luminaire according to claim 1,
in which the light-emitting element (8) has an inner surface (81), lying opposite the light-emitting surface (84), wherein the latching element (86) is arranged away from the inner surface (81), preferably with a spacing (*a*) from a lateral boundary (83) of the inner surface (81).

3. A luminaire according to claim 2,
in which between the light-guiding plate (6) and the inner surface (81) of the light-emitting element (8) there is a further spacing (*a2*) which preferably amounts to between 1 mm and 20 mm, particularly preferably between 3 mm and 10 mm.

4. A luminaire according to one of the preceding claims,
in which the reflector element (10) is held on the light-emitting element (8) by a second latching connection (*R2*).

5. A luminaire according to claim 4,
in which the light-emitting element (8) has a second latching element (88) which is part of the second latching connection (*R2*), wherein the reflector element (10) preferably has a recess (104) through which the second latching element (88) extends.

6. A luminaire according to one of the preceding claims, having, furthermore,
- a sealing element (14) which is arranged to provide a seal between the light-emitting element (8) and the luminaire housing (2).

7. A luminaire according to one of the preceding claims,
in which the reflector element (10) has a through-opening (102) or a notch, wherein the latching element (86) is arranged so that it extends through the through-opening (102) or through the notch, as the case may be.

8. A luminaire according to one of the preceding claims,
in which the reflector element (10) has a light-transmitting opening (106) which is arranged in such a way that the light radiated from the luminous element (4) passes through the light-transmitting opening (106) before it enters the light-guiding plate (6) by way of its narrow side (62).

9. A luminaire according to one of the preceding claims,
in which the reflector element (10) has a surface region (108) which extends between the light-guiding plate (6) and the light-emitting element (8) and is formed so that it is shaped to diverge in the direction of the light-emitting element (8).

10. A luminaire according to one of the preceding claims,
in which the light-guiding plate (6) is connected to the reflector element (10) by way of a further latching connection (*R3*).

11. A luminaire according to one of the preceding claims,
in which the light-guiding plate (6) has a further flat side (66) which is arranged so that it lies opposite the first-mentioned flat side (64), wherein the reflector element (10) is arranged in such a way that it adjoins the further flat side (66) directly and thereby preferably over its area.

12. A luminaire according to one of the preceding claims,
in which the light-emitting element (8) consists of plastics material and is preferably formed as an injection-moulded portion.

## Revendications

1. Dispositif d'éclairage, présentant
- un boîtier de dispositif d'éclairage (2),
- un élément luminescent (4),
- une plaque guide de lumière (6) dotée d'une tranche (62) et d'un côté plat (64), sachant que l'élément luminescent (4) et la plaque guide de lumière (6) sont configurés et disposés dans le boîtier de dispositif d'éclairage (2) de telle manière qu'une lumière émise par l'élément luminescent (4) entre dans la plaque guide de lumière (6) par la tranche (62) de celle-ci et sort de la plaque guide de lumière (6) par le côté plat (64) de celle-ci, ainsi
- qu'un élément émetteur de lumière (8) présentant une surface émettrice de lumière (84), à travers laquelle une normale de surface (N) est fixée, sachant que l'élément émetteur de lumière (8) est configuré et disposé de telle manière que la lumière sortant du côté plat (64) de la plaque guide de lumière (6) quitte le dispositif d'éclairage en direction de la normale de surface (N) par la surface émettrice de lumière (84) de l'élément émetteur de lumière (8),
sachant que l'élément émetteur de lumière (8) présente un élément d'encliquetage (86) pour un assemblage par encliquetage (R1) au boîtier de dispositif d'éclairage (2), l'élément d'encliquetage (86), observé dans une projection le long de la normale de surface (N), étant disposé complètement à l'intérieur de la zone (B) circonscrite par la surface émettrice de lumière (84),
**caractérisé en ce que** le dispositif d'éclairage présente en outre un élément réflecteur (10), qui est disposé au niveau de l'élément émetteur de lumière (8) de manière à entourer la plaque guide de lumière (6).

2. Dispositif d'éclairage selon la revendication 1,
dans le cadre duquel l'élément émetteur de lumière (8) présente une surface intérieure (81) faisant face à la surface émettrice de lumière (84), sachant que l'élément d'encliquetage (86) est disposé de manière à faire saillie de la surface intérieure (81), de préférence à une certaine distance (a) d'une délimitation (83) latérale de la surface intérieure (81).

3. Dispositif d'éclairage selon la revendication 2,
dans le cadre duquel on a entre la plaque guide de lumière (6) et la surface intérieure (81) de l'élément émetteur de lumière (8) une autre distance (a2), qui présente une valeur de préférence comprise entre 1 mm et 20 mm, en particulier de manière préférée une valeur comprise entre 3 mm et 10 mm.

4. Dispositif d'éclairage selon l'une quelconque des revendications précédentes,
dans le cadre duquel l'élément réflecteur (10) est maintenu au niveau de l'élément émetteur de lumière (8) par l'intermédiaire d'un deuxième système d'assemblage par encliquetage (R2).

5. Dispositif d'éclairage selon la revendication 4,
dans le cadre duquel l'élément émetteur de lumière (8) présente un deuxième élément d'encliquetage (88), qui fait partie du deuxième système d'assemblage par encliquetage (R2), sachant que de préférence l'élément réflecteur (10) présente un évidement (104), à travers lequel s'étend le deuxième élément d'encliquetage (88).

6. Dispositif d'éclairage selon l'une quelconque des revendications précédentes,
présentant en outre
- un élément d'étanchéité (14), qui est disposé de manière à assurer l'étanchéité entre l'élément émetteur de lumière (8) et le boîtier de dispositif d'éclairage (2).

7. Dispositif d'éclairage selon l'une quelconque des revendications précédentes,
dans le cadre duquel l'élément réflecteur (10) présente une ouverture de passage (102) ou une indentation, sachant que l'élément d'encliquetage (86) est disposé de manière à s'étendre à travers l'ouverture de passage (102) ou à travers l'indentation.

8. Dispositif d'éclairage selon l'une quelconque des revendications précédentes,
dans le cadre duquel l'élément réflecteur (10) présente une ouverture de passage de lumière (106) qui est disposée de telle manière que la lumière émise par l'élément luminescent (4) entre en passant par l'ouverture de passage de lumière (106) avant qu'elle n'entre dans la plaque guide de lumière (6) par la tranche (62) de celle-ci.

9. Dispositif d'éclairage selon l'une quelconque des revendications précédentes,
dans le cadre duquel l'élément réflecteur (10) présente une zone de surface (108) s'étendant entre la plaque guide de lumière (6) et l'élément émetteur de lumière (8), laquelle zone de surface est réalisée de manière à être moulée de manière divergente en direction de l'élément émetteur de lumière (8).

10. Dispositif d'éclairage selon l'une quelconque des revendications précédentes,
dans le cadre duquel la plaque guide de lumière (6) est reliée à l'élément réflecteur (10) par l'intermédiaire d'un autre système d'assemblage par encliquetage (R3).

11. Dispositif d'éclairage selon l'une quelconque des revendications précédentes,
dans le cadre duquel la plaque guide de lumière (6) présente un autre côté plat (66), qui est disposé de manière à faire face au côté plat (64) mentionné en premier lieu, sachant que l'élément réflecteur (10) est disposé de telle manière qu'il jouxte l'autre côté plat (66) directement et dans ce cadre de préférence à plat.

12. Dispositif d'éclairage selon l'une quelconque des revendications précédentes,
dans le cadre duquel l'élément émetteur de lumière (8) est constitué de matière plastique et est réalisé de préférence sous la forme d'une pièce moulée par injection.
